# FASCICULE DE BREVET EUROPEEN

(11) **EP 0 512 909 B1**
(45) Date de publication et mention de la délivrance du brevet: **04.01.1995**
(21) Numéro de dépôt: 92401249.5
(22) Date de dépôt: 04.05.1992
(51) Int. Cl.: B43K 5/14

(54) **Cartouche d'encre pour stylo plume**
Tintenpatrone für Füllfederhalter
Ink cartridge for fountain pen

(30) Priorité: 06.05.1991 FR 9105500
(43) Date de publication de la demande: 11.11.1992
(73) Titulaire: REGNAULT REYNOLDS S.A., F-26000 Valence (FR)
(72) Inventeur: Regnault, Pierre, F-26000 Valence (FR)
(74) Mandataire: Lemoine, Robert

(56) Documents cités:
- EP-A- 0 274 960
- DE-A- 3 343 001
- FR-A- 2 207 033

## Description

La présente invention concerne une cartouche d'encre pour un stylo à plume comprenant un corps de stylo apte à être vissé sur un bloc section pourvu d'une plume, d'un conduit d'encre et d'une surface d'appui entourant le conduit d'encre et contre laquelle la cartouche est destinée à s'appuyer, le corps de stylo et le bloc section délimitant, lorsqu'ils sont vissés à fond l'un sur l'autre, un logement interne de longueur prédéterminée apte à recevoir la cartouche d'encre, laquelle est du type comportant un corps tubulaire en matière plastique rigide ayant une première extrémité pourvue d'une collerette cylindrique dont le diamètre est inférieur au diamètre du corps tubulaire mais supérieur au diamètre du conduit d'encre et d'un opercule obturant la collerette cylindrique et situé à une distance de l'extrémité libre de ladite collerette qui est inférieure à la distance séparant la surface d'appui interne de l'extrémité libre du conduit d'encre, ledit opercule étant susceptible d'être ouvert par le conduit d'encre lors du vissage du corps de stylo et du bloc section, et une seconde extrémité fermée par un bouchon inamovible comportant une partie cylindrique externe et un fond transversal délimitant avec la partie cylindrique externe une cavité ayant une profondeur et un diamètre respectivement supérieurs à la longueur et au diamètre du conduit d'encre.

Une cartouche d'encre de ce type est décrite dans EP-A-0 274 960.

Les stylos plumes actuels comportent un logement interne dont la longueur peut varier légèrement d'un modèle à un autre. Or comme les cartouches du type précité ont un corps tubulaire en matière plastique rigide, elles doivent être fabriquées avec des longueurs différentes pour être utilisées dans les différents stylos plumes actuels, ce qui entraîne des coûts de production et de gestion relativement importants.

La présente invention se propose plus particulièrement de remédier aux inconvénients ci-dessus et, pour ce faire, elle a pour objet une cartouche d'encre qui se caractérise en ce que sa longueur totale est supérieure à la longueur prédéterminée du logement interne du stylo plume, en ce que le bouchon est réalisé en matière plastique souple de telle sorte que la longueur totale de la cartouche devienne égale à la longueur prédéterminée lorsque le corps de stylo et le bloc section sont vissés à fond l'un sur l'autre, en ce que son corps tubulaire est réalisé par moulage, en ce que l'opercule est constitué par une bille et en ce que la profondeur de la cavité du bouchon inamovible reste supérieure à la distance séparant la surface d'appui de l'extrémité libre du conduit d'encre après le vissage du corps de stylo et du bloc section l'un sur l'autre.

Cette cartouche peut être utilisée dans la très grande majorité des stylos plumes actuels. Etant donné que son bouchon est souple, il peut en effet se déformer aisément pendant le vissage du corps de stylo et du bloc section et absorber la différence de longueur entre la cartouche et le logement interne du stylo plume pour que ce vissage puisse toujours être réalisé à fond.

La présente invention permet donc de ne fabriquer qu'un type de cartouche pour plusieurs modèles de stylos plumes, ce qui réduit les coûts de production et de gestion de façon appréciable.

Il convient par ailleurs de préciser que l'opercule de la cartouche selon l'invention est particulièrement facile à réaliser et à mettre en place et contribue également à réduire les coûts de production.

Un mode d'exécution de la présente invention sera décrit ci-après à titre d'exemple nullement limitatif en référence au dessin annexé dans lequel :
- la figure 1 est une vue en coupe d'une cartouche d'encre conforme à l'invention ;
- la figure 2 est une vue en coupe d'un stylo plume dans lequel une cartouche telle que celle visible sur la figure 1 est en position de réserve ; et
- la figure 3 est une vue en coupe analogue à la figure 2 mais dans laquelle la cartouche est représentée en position de fonctionnement.

La cartouche d'encre que l'on peut voir sur le dessin comprend un corps tubulaire 1 réalisé en matière plastique rigide et dont les deux extrémités sont fermées par un opercule 2 et un bouchon 3 destinés à retenir une dose d'encre 4.

L'opercule 2 est constitué par une bille de verre maintenue en position par serrage à la base d'une collerette cylindrique 5 dont le diamètre est inférieur à celui du corps tubulaire 1 et qui se raccorde à celui-ci par une partie tronconique 6. La distance séparant la bille de l'extrémité libre de la collerette 5 est désignée par l₁.

Quant au bouchon 3, il comprend une partie cylindrique interne 7 insérée dans le corps tubulaire 1, une partie cylindrique externe 8 et un fond transversal 9 délimitant avec cette dernière une cavité ayant une profondeur désignée par l₂. Il est réalisé en matière plastique souple et est fixé sur le corps 1 de manière définitive par soudage, par exemple par ultrasons.

La cartouche qui vient d'être décrite, et dont la longueur totale est désignée par l₃, est destinée à être insérée dans un stylo plume tel que celui représenté sur les figures 2 et 3.

Comme on peut le voir sur ces figures, le stylo plume comprend d'une manière connue en soi un corps de stylo 10 comportant une surface d'appui interne 11 située à une certaine distance de son fond, ainsi qu'un bloc section 12 vissé sur le corps de stylo 10, ce bloc section comportant une plume 13, un conduit d'encre 14 et une surface d'appui interne 15 entourant le conduit d'encre 14.

On précisera ici que la longueur du conduit d'encre 14 est supérieure à la distance l₁ séparant la bille 2 de l'extrémité libre de la collerette 5 de la cartouche, mais inférieure à la profondeur l₂ de la cavité du bouchon 3 de ladite cartouche.

On précisera également que le corps de stylo 10 et le bloc section 12 délimitent entre eux, lorsqu'ils sont vissés à fond (comme représenté sur les figures 2 et 3) un logement interne 16 dont la longueur l₄ est légèrement inférieure à la longueur l₃ de la cartouche.

Sur la figure 2, la cartouche est représentée en position de réserve. Dans ce cas, l'extrémité libre de la collerette 5 est appliquée contre la surface d'appui 11 du corps de stylo 10 tandis que l'extrémité libre de la partie externe 8 du bouchon 3 est appliquée contre la surface d'appui 15 du bloc section 12, le conduit d'encre 14 s'avançant dans la cavité du bouchon 3 sans atteindre le fond 9.

Lorsque l'on a vissé à fond le corps de stylo 10 et le bloc section 12 l'un sur l'autre, le bouchon 3 s'est déformé sans résistance en raison de sa souplesse, ce qui a permis de réduire la longueur de la cartouche de la valeur l₃ à la valeur l₄ sans que le conduit d'encre 14 atteigne le fond 9.

Sur la figure 3, la cartouche est représentée en position d'utilisation. Dans ce cas, l'extrémité libre de la partie externe 8 du bouchon 3 est appliquée contre la surface d'appui 11 du corps de stylo 10 tandis que l'extrémité libre de la collerette 5 est appliquée contre la surface d'appui 15 du bloc section 12, le conduit d'encre 14 ayant poussé la bille 2 à l'intérieur de la cartouche et permettant à l'encre 4 de parvenir jusqu'à la plume 13. La distance séparent la surface d'appui interne 15 de l'extrémité libre du conduit d'encre 14 est désignée par l₅ sur la figure 2.

Lorsque l'on a vissé à fond le corps de stylo 10 et le bloc section 12 l'un sur l'autre, le bouchon 3 s'est à nouveau déformé sans résistance pour réduire encore la longueur de la cartouche de la valeur l₃ à la valeur l₄.

La présente invention permet d'utiliser une même cartouche dans des stylos plumes de différents modèles. Il suffit en effet que la longueur l₃ de la cartouche conforme à l'invention soit légèrement supérieure à la longueur l₄ du logement interne 16 de ces stylos plumes.

Pour être complet, on précisera enfin que la bille 2 constitue un opercule bon marché et facile à mettre en place, et qu'elle peut être poussée sans effort dans la cartouche par le conduit d'encre 14 lors du vissage du corps de stylo 10 et du bloc section 12.

## Revendications

1. Cartouche d'encre pour un stylo à plume comprenant un corps de stylo (10) apte à être vissé sur un bloc section (12) pourvu d'une plume (13), d'un conduit d'encre (14) et d'une surface d'appui (15) entourant le conduit d'encre et contre laquelle la cartouche est destinée à s'appuyer, le corps de stylo et le bloc section délimitant, lorsqu'ils sont vissés à fond l'un sur l'autre, un logement interne (16) de longueur prédéterminée (l₄) apte à recevoir la cartouche d'encre, laquelle est du type comportant un corps tubulaire en matière plastique rigide (1) ayant une première extrémité pourvue d'une collerette cylindrique (5) dont le diamètre est inférieur au diamètre du corps tubulaire (1) mais supérieur au diamètre du conduit d'encre (14) et d'un opercule (2) obturant la collerette cylindrique (5) et situé à une distance (l₁) de l'extrémité libre de ladite collerette qui est inférieure à la distance (l₅) séparant la surface d'appui interne (15) de l'extrémité libre du conduit d'encre (14) ledit opercule étant susceptible d'être ouvert par le conduit d'encre (14) lors du vissage du corps de stylo (10) et du bloc section (12), et une seconde extrémité fermée par un bouchon inamovible (3) comportant une partie cylindrique externe (8) et un fond transversal (9) délimitant avec la partie cylindrique externe une cavité ayant une profondeur et un diamètre respectivement supérieurs à la longueur et au diamètre du conduit d'encre (14), caractérisée en ce que la longueur totale (l₃) de la cartouche est supérieure à la longueur prédéterminée (l₄) du logement interne (16) du stylo plume, en ce que le bouchon (3) est réalisé en matière plastique souple de telle sorte que la longueur totale (l₃) de la cartouche devienne égale à la longueur prédéterminée (l₄) lorsque le corps de stylo (10) et le bloc section (12) sont vissés à fond l'un sur l'autre, en ce que le corps tubulaire (1) est réalisé par moulage, en ce que l'opercule (2) est constitué par une bille, et en ce que la profondeur de la cavité du bouchon inamovible (3) reste supérieure à la distance (l₅) séparant la surface d'appui (15) de l'extrémité libre du conduit d'encre (14) après le vissage du corps de stylo (10) et du bloc section (12) l'un sur l'autre.

## Claims

1. An ink cartridge for a fountain pen comprising a fountain pen body (10) screwable on a section block (12) having a pen (13), an ink duct (14) and a bearing surface (15), which surrounds the ink duct and against which the cartridge is to bear, the fountain pen body and section block delimiting, when fully screwed on each other, an inner housing (16) of a predetermined length (l₄) for accommodating the ink cartridge, which is of the type comprising a tubular body of rigid plastic material (1) including a first end provided with a cylindrical collar (5) having its diameter smaller than the diameter of the tubular body (1) but larger than the diameter of the ink duct (14), and a cap (2) obturating the cylindrical collar (5) and located at a distance (l₁) from the free end of said collar less than the distance (l₅) separating the inner bearing surface (15) from the free end of the ink duct (14), said cap being openable by the ink duct (14) on screwing of the fountain pen body (10) and section block (12), and a second end closed by a non-removable plug (3) having an outer cylindrical portion (8) and a transverse bottom (9) delimiting together with the outer cylindrical portion a cavity with a depth and diameter larger than the length and diameter of the ink duct (14), respectively, characterized in that the total length (l₃) of the cartridge is larger than the predetermined length (l₄) of the fountain pen inner housing (16), in that the plug (3) is made of a flexible plastic material, such that the total length (l₃) of the cartridge becomes equal to the predetermined length (l₄) when the fountain pen body (10) and section block (12) are fully screwed on each other, in that the tubular body (1) is mould formed, in that the cap (2) is formed by a ball, and in that the depth of the cavity of the non-removable plug (3) remains larger than the distance (l₅), which separates the bearing surface (15) from the free end of the ink duct (14) after screwing of the fountain pen body (10) and section block (12) on each other.

## Patentansprüche

1. Tintenpatrone für einen Füllfederhalter, umfassend einen Füllfederhalterkörper (10), der auf ein Abtrennteil (12) geschraubt werden kann, das versehen ist mit einer Feder (13), einer Tintenleitung (14) und einer Auflagefläche (15), die die Tintenleitung umgibt und auf der die Patrone sich abstützt, wobei der Füllfederhalterkörper und das Abtrennteil, wenn sie ganz miteinander verschraubt sind, einen Innensitz (16) mit vorgegebener Länge (l₄) bilden, zur Aufnahme der Tintenpatrone, die von der Art ist, die einen röhrenförmigen Körper aus steifem Kunststoffmaterial (1) umfaßt, der ein erstes Ende aufweist, versehen mit einem zylindrischen Kragen (5), dessen Durchmesser kleiner ist als der Durchmesser des röhrenförmigen Körpers (1), aber größer als der Durchmesser der Tintenleitung (14), und einem Innenhütchen (2), den zylindrischen Kragen (5) verschließend und mit einem Abstand (l₁) vom freien Ende des Kragens, der kleiner ist als der Abstand (l₅), der die Innenauflagefläche (15) von dem freien Ende der Tintenleitung (14) trennt, wobei das genannte Innenhütchen beim Zusammenschrauben des Füllfederhalterkörpers (10) und des Abtrennteils (12) durch die Tintenleitung (14) geöffnet wird, und ein zweites Ende, verschlossen durch einen nichtentfernbaren Stopfen (3), der einen zylindrischen Außenteil (8) umfaßt und einen querliegenden Boden (9), der mit dem zylindrischen Außenteil einen Hohlraum mit einer Tiefe und einem Durchmesser begrenzt, die jeweils größer sind als die Länge und der Durchmesser der Tintenleitung (14),
**dadurch gekennzeichnet,** daß die Gesamtlänge (l₃) der Patrone größer ist als die vorgegebene Länge (l₄) des Innensitzes (16) des Füllfederhalters, dadurch daß der Stopfen (3) aus einem weichen Kunststoffmaterial so hergestellt wird, daß die Gesamtlänge (l₃) der Patrone gleich der vorgegebenen Länge (l₄) wird, wenn der Füllfederhalterkörper (10) und das Abtrennteil (12) bis zum Anschlag zusammengeschraubt werden, dadurch daß der röhrenförmige Körper (1) hergestellt wird durch Spritzgießen (moulage), dadurch daß das Innenhütchen (2) gebildet wird durch eine Kugel, und dadurch, daß die Tiefe des Hohlraums des nichtentfernbaren Stopfens (3) größer bleibt als der Abstand (l₅), der die Auflagefläche (15) trennt vom freien Ende der Tintenleitung (14) nach dem Zusammenschrauben des Füllfederhalterkörpers (10) und des Abtrennteils (12).
